# EUROPÄISCHE PATENTSCHRIFT

(11) **EP 2 786 596 B1**
(45) Veröffentlichungstag und Bekanntmachung des Hinweises auf die Patenterteilung: **20.07.2016**
(21) Anmeldenummer: 12791789.6
(22) Anmeldetag: 30.11.2012
(51) Int. Cl.: H04R 29/00

(54) **VERFAHREN UND VORRICHTUNG ZUR ÜBERPRÜFUNG EINER LAUTSPRECHERANORDNUNG**
METHOD AND DEVICE FOR TESTING A LOUDSPEAKER ARRANGEMENT
PROCÉDÉ ET DISPOSITIF POUR VÉRIFIER UN SYSTÈME DE HAUT-PARLEUR

(30) Priorität: 02.12.2011 DE 102011087676
(43) Veröffentlichungstag der Anmeldung: 08.10.2014
(73) Patentinhaber: Continental Automotive GmbH, 30165 Hannover (DE)
(72) Erfinder: LUKASCZYK, Thomas, 64380 Roßdorf (DE); REMPEL, Waldemar, 64720 Michelstadt (DE)
(86) Internationale Anmeldenummer: PCT/EP2012/074020
(87) Internationale Veröffentlichungsnummer: WO 2013/079629

(56) Entgegenhaltungen:
- EP-A1- 1 564 561
- EP-A1- 2 023 670
- EP-A1- 2 355 542
- EP-A2- 0 841 570

## Beschreibung

Die Erfindung betrifft ein Verfahren und eine korrespondierende Vorrichtung zur Überprüfung einer Lautsprecheranordnung mit einem Lautsprecher, der eine Lautsprechermembran aufweist.

Moderne Kraftfahrzeuge werden zunehmend mit Warnsystemen ausgestattet. Solche Warnsysteme sind beispielsweise Einparkhilfesysteme, Abstands- und Geschwindigkeitswarnsysteme, Glatteiswarnsysteme und/oder Sekundenschlafwarnsysteme. Diese Warnsysteme nutzen meist akustische Signale zur Warnung. Die akustischen Warnsignale werden über Lautsprecher ausgegeben, die für die spezielle Ausgabe der Warnsignale vorgesehen sind. Sicherheitsrechtliche Anforderungen für Kraftfahrzeuge bedingen, dass diese Lautsprecher regelmäßig auf ihre Funktionsfähigkeit überprüft werden müssen.

Die EP 1 564 561 A1 beschreibt ein Verfahren und eine Vorrichtung mit den Merkmalen des Oberbegriffs des Patentanspruchs 1 bzw. 7.

Die EP 2 355 542 A1 beschreibt ein Verfahren zum Überwachen eines Lautsprecherausgangs mittels einer Vielzahl von Messfrequenzen, wobei aus den jeweiligen gemessenen Spannungen und Strömen die Impedanz bei der jeweiligen Messfrequenz ermittelt wird.

Die EP 2 023 670 A1 beschreibt ein Verfahren und eine Vorrichtung zur Ermittlung der Fehlfunktion eines Lautsprechers. hierbei wird ein Audiosignal generiert, welches an den Lautsprecher angelegt wird und ein Rückführungsignal des Lautsprechers ausgewertet wird.

Die EP 0 841 570 A2 beschreibt eine automatische Erkennung von kurzgeschlossenen Lautsprechern in einem Audiosystem eines Automobils. Hierbei wird bestimmt, ob Anschlüsse der Lautsprecher kurzgeschlossen sind oder ob Anschlüsse der Lautsprecher falsch an die Versorgungsspannung oder an Masse gelegt sind.

Die Aufgabe, die der Erfindung zugrunde liegt, ist es, ein Verfahren und eine Vorrichtung zur Überprüfung einer Lautsprecheranordnung zu schaffen, das beziehungsweise die es ermöglicht, eine Funktionsfähigkeit der Lautsprecheranordnung zuverlässig zu überprüfen.

Die Aufgabe wird gelöst durch die Merkmale der unabhängigen Patentansprüche. Vorteilhafte Ausgestaltungen der Erfindung sind in den Unteransprüchen gekennzeichnet.

Die Erfindung zeichnet sich aus durch ein Verfahren und eine korrespondierende Vorrichtung zur Überprüfung einer Lautsprecheranordnung mit einem Lautsprecher. Der Lautsprecher weist zur Erzeugung eines akustischen Signals eine Lautsprechermembran auf. Ferner umfasst die Lautsprecheranordnung eine Ansteuerschaltung zur elektrischen Ansteuerung des Lautsprechers. Der Lautsprecher wird über die Ansteuerschaltung während einer jeweiligen Prüfsequenzdauer mit einem digitalen Pulsprüfsignal beaufschlagt, das ein sich vorgegeben änderndes Tastverhältnis aufweist, wobei das Tastverhältnis derart sich verändernd vorgegeben wird, dass zu Beginn der Prüfsequenzdauer sich das Tastverhältnis über mehrere Periodendauern der Prüfsequenzdauer erhöht und zum Ende der Prüfsequenzdauer sich das Tastverhältnis über mehrere Periodendauern der Prüfsequenzdauer verringert. Während der jeweiligen Prüfsequenzdauer wird eine Messgröße erfasst, die repräsentativ ist für eine Spannung, die an einer zu dem Lautsprecher in Serie geschalteten Referenzschaltung abfällt, und abhängig von einem Vergleich der Messgröße mit einem vorgegebenen Referenzwert wird die Lautsprecheranordnung als funktionsfähig eingestuft.

Vorteilhafterweise ermöglicht dies eine Durchgangsprüfung und eine Kurzschlussprüfung des Lautsprechers sowie einer Lautsprecheranbindung, beispielsweise von Steckern. Die Ansteuerschaltung für den Lautsprecher wird ebenfalls geprüft, da der Lautsprecher über die Ansteuerschaltung angesteuert wird und somit die Prüfung auch die Ansteuerschaltung mit einschließt. Das erfindungsgemäße Verfahren beziehungsweise die erfindungsgemäße Vorrichtung ermöglicht somit eine Überprüfung der Lautsprecheranordnung mit einer hohen Prüftiefe und Prüfsicherheit. Im Vergleich zu Überwachungsschaltungen, die ausgebildet sind, den Lautsprecher nur auf eine Stromkreisunterbrechung zu prüfen, kann mit dem erfindungsgemäßen Verfahren beziehungsweise der erfindungsgemäßen Vorrichtung eine wesentlich höhere Prüftiefe und Prüfsicherheit erzielt werden.

Das erfindungsgemäße Verfahren beziehungsweise die erfindungsgemäße Vorrichtung ermöglicht eine einfache, und damit kostengünstige, sowie zuverlässige Überprüfung der Lautsprecheranordnung. Für eine Überprüfung sind in Ergänzung zu einer Ansteuerschaltung, die nur ausgebildet ist, den Lautsprecher im Normalbetrieb anzusteuern, nur wenige, einfache elektronische Bauteile notwendig. Aufwendige Komponenten, wie zum Beispiel ein Mikrofon, sind nicht erforderlich.

Ein weiterer Vorteil ist, dass das Tastverhältnis derart sich verändernd vorgegeben werden kann, dass die Lautsprechermembran des Lautsprechers derart ausgelenkt wird, dass die Auslenkung der Lautsprechermembran und somit das Beaufschlagen des Lautsprechers mit dem Pulsprüfsignal mit einem menschlichen Gehör nicht wahrnehmbar ist.

Die Lautsprecheranordnung kann in einem Fahrzeug, beispielsweise in einem Kraftfahrzeug, angeordnet sein. Die Lautsprecheranordnung kann zur Ausgabe von akustischen Warnsignalen vorgesehen sein und kann beispielsweise signaltechnisch mit einer Steuer- und/oder Überwachungseinheit des Kraftfahrzeugs signaltechnisch gekoppelt sein.

Gemäß einer vorteilhaften Ausgestaltung ist eine Pulsfrequenz des Pulsprüfsignals größer als eine Eigenfrequenz der Lautsprechermembran. Vorteilhafterweise ermöglicht dies, eine Eigenschwingung der Lautsprechermembran zu vermeiden und zu verhindern, dass die Lautsprechermembran zwischen zwei Pulsen in ihre Ruhelage zurückfällt.

Gemäß einer weiteren vorteilhaften Ausgestaltung ist die Pulsfrequenz des Pulsprüfsignals größer als eine maximale Hörfrequenz eines Menschen. Die maximale Hörfrequenz des Menschen ist gleich näherungsweise 20 kHz. Die Pulsfrequenz, die auch als Trägerfrequenz des Pulsprüfsignals bezeichnet werden kann, liegt somit außerhalb eines hörbaren Bereichs des Menschen.

Gemäß einer weiteren vorteilhaften Ausgestaltung umfasst die jeweilige Prüfsequenzdauer eine erste Zeitdauer, eine zweite Zeitdauer, die unmittelbar auf die erste Zeitdauer folgt, und eine dritte Zeitdauer, die unmittelbar auf die zweite Zeitdauer folgt. Während der ersten Zeitdauer steigt das Tastverhältnis von 0 % auf 100 % an, innerhalb der zweiten Zeitdauer ist das Tastverhältnis konstant 100 % und während einer dritten Zeitdauer sinkt das Tastverhältnis von 100 % auf 0 % ab. Eine Geschwindigkeit, mit der sich das Tastverhältnis jeweils während der ersten Zeitdauer und/oder der dritten Zeitdauer ändert, wird so gewählt, dass der Kehrwert der Geschwindigkeit eine Frequenz repräsentiert, die kleiner ist als eine minimale Hörfrequenz des Menschen. Die minimale Hörfrequenz des Menschen ist gleich näherungsweise 16 Hz. Die Geschwindigkeit, mit der sich das Tastverhältnis während der Zeitdauer und/oder der dritten Zeitdauer ändert, kann auch als Änderungsrate bezeichnet werden. Vorteilhafterweise ermöglicht dies, die Auslenkung der Lautsprechermembran derart vorzugeben, dass keine Schallwellen durch die Lautsprechermembran erzeugt werden, die von dem menschlichen Gehör wahrnehmbar sind.

Gemäß einer weiteren vorteilhaften Ausgestaltung wird das Tastverhältnis derart sich verändernd vorgegeben, dass die Auslenkung der Lautsprechermembran während der ersten Zeitdauer von einem Ruhelagewert der Lautsprechermembran monoton ansteigt bis zu einem vorgegebenen Auslenkungswert, während der zweiten Zeitdauer die Auslenkung der Lautsprechermembran den vorgegebenen Auslenkungswert aufweist und während der dritten Zeitdauer die Auslenkung von dem vorgegebenen Auslenkungswert monoton auf den Ruhelagewert abfällt. Vorteilhafterweise kann so die Auslenkung der Lautsprechermembran derart vorgegeben werden, dass höhere und hörbare Frequenzanteile vermieden werden können und so keine Schallwellen durch die Lautsprechermembran erzeugt werden, die von dem menschlichen Gehör wahrnehmbar sind.

Gemäß einer weiteren vorteilhaften Ausgestaltung wird das Tastverhältnis derart sich verändernd vorgegeben, dass die Auslenkung der Lautsprechermembran während der ersten Zeitdauer von dem Ruhelagewert ansteigt bis zu dem vorgegebenen Auslenkungswert gemäß einem ansteigenden sin²-Funktionsverlauf, während der zweiten Zeitdauer, die Auslenkung der Lautsprechermembran den vorgegebenen Auslenkungswert aufweist und während der dritten Zeitdauer die Auslenkung von dem vorgegebenen Auslenkungswert auf den Ruhelagewert abfällt gemäß eines abfallenden sin²-Funktionsverlaufs. Auch dies ermöglicht, die Auslenkung der Lautsprechermembran derart vorzugeben, dass höhere und hörbare Frequenzanteile vermieden werden können und so keine Schallwellen durch die Lautsprechermembran erzeugt werden, die von dem menschlichen Gehör wahrnehmbar sind. Ferner kann hierdurch ein benötigter Speicherplatzbedarf minimiert werden.

Ausführungsbeispiele der Erfindung sind im Folgenden anhand der schematischen Zeichnungen erläutert. Es zeigen:
- Figur 1: eine schematische Darstellung einer Lautsprecheranordnung,
- Figur 2: einen beispielhaften zeitlichen Verlauf eines Pulsprüfsignals,
- Figur 3: einen beispielhaften zeitlichen Verlauf einer Auslenkung einer Lautsprechermembran und
- Figur 4: ein Frequenzdiagramm.

Elemente gleicher Konstruktion oder Funktion sind figurenübergreifend mit den gleichen Bezugszeichen versehen.

Figur 1 zeigt eine Lautsprecheranordnung (10) mit einem Lautsprecher (20) und einer Ansteuerschaltung (30) für den Lautsprecher (20) sowie eine Vorrichtung (15) zur Überprüfung der Lautsprecheranordnung (10). Die Vorrichtung (15) umfasst beispielsweise einen Signalgenerator (50) und eine Mess- und Auswerteeinrichtung (60).

Der Signalgenerator (50) ist beispielsweise ausgebildet, während einer jeweiligen Prüfsequenzdauer (TS) ein digitales Pulsprüfsignal (P) zu erzeugen, das ein sich vorgegeben änderndes Tastverhältnis aufweist, wobei das Tastverhältnis derart sich verändernd vorgegeben wird, dass zu Beginn der Prüfsequenzdauer (TS) sich das Tastverhältnis über mehrere Periodendauern der Prüfsequenzdauer (TS) erhöht und zum Ende der Prüfsequenzdauer (TS) sich das Tastverhältnis über mehrere Periodendauern der Prüfsequenzdauer (TS) verringert.

Der Signalgenerator (50) kann beispielsweise auch bei einem Normalbetrieb der Lautsprecheranordnung (10) genutzt werden, digitale Signale, die vorgegebene Warnsignale repräsentieren, an die Ansteuerschaltung (30) auszugeben.

Die Ansteuerschaltung (30) ist vorgegeben gekoppelt mit dem Signalgenerator (50). Die Ansteuerschaltung (30) ist elektrisch gekoppelt mit dem Lautsprecher (20). Die Lautsprecheranordnung (10) und die Vorrichtung (15) sind beispielsweise in einem Kraftfahrzeug angeordnet. Eine Anordnung in einem anderen Fahrzeug, zum Beispiel in einem Flugzeug, oder in einem Gebäude, ist ebenfalls möglich. Der Lautsprecher (20) ist über die Ansteuerschaltung (30) beispielsweise gekoppelt mit einem Warnsystem des Kraftfahrzeugs, zum Beispiel einem Abstandswarnsystem. Der Lautsprecher (20) ist ausgebildet, abhängig von einem oder mehreren Steuersignalen des Warnsystems akustische Signale zu erzeugen.

Der Lautsprecher (20) weist eine Lautsprechermembran auf. Der Lautsprecher (20) ist beispielsweise als elektrodynamischer Lautsprecher (20) ausgebildet. Die Lautsprechermembran des elektrodynamischen Lautsprechers wird durch eine Wechselwirkung zwischen einem elektrischen Strom und einem magnetischen Gleichfeld angetrieben. Der elektrodynamische Lautsprecher (20) weist eine Spule auf, die in einem magnetischen Gleichfeld eines Magneten angeordnet ist. Die Spule kann mit einem Wechselstrom beaufschlagt werden, so dass eine Lorenzkraft erzeugt wird, die eine Kraft auf die Lautsprechermembran ausübt, die diese zum Schwingen veranlasst.

Die Ansteuerschaltung (30) umfasst beispielsweise eine Vollbrückenschaltung zur Ansteuerung des Lautsprechers (20). Alternativ kann die Ansteuerschaltung (30) eine dem zuständigen Fachmann bekannte, andere geeignete Verstärkerschaltung aufweisen, zum Beispiel eine Halbbrückenschaltung.

Der Lautsprecher (20) ist beispielsweise in einer Diagonalen der Vollbrückenschaltung angeordnet. Die Vollbrückenschaltung weist beispielsweise vier Schaltelemente (31, 33, 35, 37) auf, ein erstes (31), zweites (33), drittes (35) und viertes Schaltelement (37). Das erste (31) und das zweite Schaltelement (33) umfassen beispielsweise jeweils eine Treiberschaltung mit zum Beispiel jeweils einem pnp-Bipolartransistor. Das dritte (35) und vierte (37) Schaltelement umfasst beispielsweise jeweils eine Treiberschaltung mit zum Beispiel einem npn-Bipolartransistor. Für die Treiberschaltungen können alternativ auch Transistoren eines anderen Typs, zum Beispiel Feldeffekttransistoren, eingesetzt werden.

Ferner umfasst die Ansteuerschaltung (30) ein fünftes Schaltelement (38) und eine Referenzschaltung (39). Das fünfte Schaltelement (38) umfasst beispielsweise eine Treiberschaltung mit zum Beispiel einem npn-Bipolartransistor. Die Referenzschaltung (39) weist beispielsweise eine Impedanz auf. Die Impedanz wird beispielsweise so gewählt, dass sie zumindest näherungsweise gleich einer Eingangsimpedanz des Lautsprechers (20) ist. Die Impedanz kann beispielsweise einen ohmschen Widerstand mit 10 Ohm umfassen.

Ein jeweiliger erster Anschlussknoten (31_1), (33_1) des ersten Schaltelements (31) und des zweiten Schaltelements (33) sind beispielsweise elektrisch gekoppelt mit der Versorgungsspannung VCC. Ein zweiter Anschlussknoten (31_2) des ersten Schaltelements (31) ist mit einem ersten Anschlussknoten (37_1) des vierten Schaltelements (37) elektrisch gekoppelt. Ein zweiter Anschlussknoten (37_2) des vierten Schaltelements (37) ist mit einem Bezugspotential (GND) elektrisch gekoppelt. Ein zweiter Anschlussknoten (33_2) des zweiten Schaltelements (33) ist mit einem ersten Anschlussknoten (35_1) des dritten Schaltelements (35) elektrisch gekoppelt. Ein zweiter Anschlussknoten (35_2) des dritten Schaltelements (35) ist mit dem Bezugspotential (GND) elektrisch gekoppelt. Ein erster Anschluss (48) des Lautsprechers (20) ist mit dem zweiten Anschlussknoten (33_2) des zweiten Schaltelements (33) und dem ersten Anschlussknoten (35_1) des dritten Schaltelements (35) elektrisch gekoppelt.

Ein zweiter Anschluss (49) des Lautsprechers (20) ist elektrisch gekoppelt mit dem zweiten Anschlussknoten (31_2) des ersten Schaltelements (31), dem ersten Anschlussknoten (37_1) des vierten Schaltelements (37) und mit einem ersten Anschlusspunkt (39_1) der Referenzschaltung (39). Ein zweiter Anschlusspunkt (39_2) der Referenzschaltung (39) ist elektrisch gekoppelt mit einem ersten Anschlussknoten (38_1) des fünften Schaltelements (38). Der zweite Anschlussknoten (38_2) des fünften Schaltelements (38) ist elektrisch gekoppelt mit dem Bezugspotential (GND).

Die Schaltelemente (31, 33, 35, 37, 38) weisen jeweils einen Steueranschluss (31_3, 33_3, 35_3, 37_3, 38_3) auf. Die Steueranschlüsse (31_3, 33_3, 35_3, 37_3, 38_3) der Schaltelemente (31, 33, 35, 37, 38) sind vorgegeben elektrisch gekoppelt mit Ausgängen des Signalgenerators (50).

Im Normalbetrieb des Lautsprechers (20) weist das fünfte Schaltelement (38) einen Sperrbetriebszustand auf, so dass kein Strom über die Referenzschaltung (39) und das fünfte Schaltelement (38) abfließen kann. Im Normalbetrieb werden das erste (31) und vierte Schaltelement (37) invers zueinander angesteuert und das zweite (33) und dritte Schaltelement (35) werden ebenfalls invers zueinander angesteuert. Dies bewirkt, dass ein Strom abwechselnd in einer ersten Richtung und in einer zweiten Richtung durch den Lautsprecher (20) fließen kann.

Während eines Prüfbetriebs der Lautsprecheranordnung (10) ersetzt das fünfte Schaltelement (38) das vierte Schaltelement (37) oder wird ergänzend zu dem vierten Schaltelement (37) analog zu dem vierten Schaltelement (37) angesteuert. Dies ermöglicht, dass der Strom zumindest zum Teil durch die Referenzschaltung (39) fließt und ein Spannungsabfall zwischen dem ersten Anschlusspunkt (39_1) und dem zweiten Anschlusspunkt (39_2) der Referenzschaltung (39) erzeugt wird, der mittels der Mess- und Auswerteeinrichtung (60) erfasst werden kann. Die Mess- und Auswerteeinrichtung (60) kann beispielsweise einen geeignet ausgebildeten Analog-Digital-Wandler umfassen. Solch eine Anordnung hat den Vorteil, dass eine gesonderte Prüfung eines Analog-Digital-Wandler-Eingangs nicht erforderlich ist, da nur ein funktionsfähiger Analog-Digital-Wandler ein geeignetes Messsignal erzeugen kann.

Die Mess- und Auswerteeinrichtung (60) ist beispielsweise ausgebildet, während der jeweiligen Prüfsequenzdauer (TS) eine Messgröße (U) zu erfassen, die repräsentativ ist für die Spannung, die an der zu dem Lautsprecher (20) in Serie geschalteten Referenzschaltung (39) abfällt, und abhängig von einem Vergleich der Messgröße (U) mit einem vorgegebenen Referenzwert die Lautsprecheranordnung (10) als funktionsfähig einzustufen.

Figur 2 zeigt beispielhaft einen zeitlichen Verlauf des Pulsprüfsignals (P) während der jeweiligen Prüfsequenzdauer (TS). Für eine Überprüfung der Lautsprecheranordnung (10) kann jeweils eine oder mehrere Prüfsequenzdauern (TS) ausgewertet werden.

Die Überprüfung der Lautsprecheranordnung (10) kann beispielsweise in vorgegebenen zeitlichen Abständen während eines Betriebes des Kraftfahrzeuges und/oder zu Beginn eines Betriebes des Kraftfahrzeugs und/oder kurz vor Beginn des Betriebes des Kraftfahrzeugs erfolgen. Beispielsweise kann vorgesehen sein, dass jeweils, wenn ein Fahrzeugführer das Kraftfahrzeug betritt, eine Überprüfung der Lautsprecheranordnung (10) ausgeführt wird. Beispielsweise kann hierzu mittels eines geeignet ausgebildeten Sensors detektiert werden, ob sich eine Belegung eines Fahrzeuglenkersitzes geändert hat.

Das Pulsprüfsignal (P) weist ein sich vorgegeben änderndes Tastverhältnis auf. Das Tastverhältnis wird derart sich verändernd vorgegeben, dass zu Beginn der Prüfsequenzdauer (TS) sich das Tastverhältnis über mehrere Periodendauern der Prüfsequenzdauer (TS) erhöht und zum Ende der Prüfsequenzdauer (TS) sich das Tastverhältnis über mehrere Periodendauern der Prüfsequenzdauer (TS) verringert.

Beispielsweise kann die jeweilige Prüfsequenzdauer (TS) eine erste Zeitdauer (T1) umfassen, eine zweite Zeitdauer (T2), die unmittelbar auf die erste Zeitdauer (T1) folgt, und eine dritte Zeitdauer (T3), die unmittelbar auf die zweite Zeitdauer (T2) folgt. Während der ersten Zeitdauer (T1) steigt das Tastverhältnis beispielsweise von 0 % auf 100 % an, innerhalb der zweiten Zeitdauer (T2) ist das Tastverhältnis konstant 100 % und während einer dritten Zeitdauer (T3) sinkt das Tastverhältnis von 100 % auf 0 % ab. Eine Geschwindigkeit, mit der sich das Tastverhältnis jeweils während der ersten Zeitdauer (T1) und/oder der dritten Zeitdauer (T3) ändert, wird so gewählt, dass der Kehrwert der Geschwindigkeit eine Frequenz repräsentiert, die kleiner ist als eine minimale Hörfrequenz des Menschen.

Die Prüfsequenzdauer (TS) kann beispielsweise 100 ms sein. Vorzugsweise ist die Prüfsequenzdauer (TS) derart zu wählen, dass die zu der Prüfsequenzdauer (TS) korrespondierende Prüfsequenzfrequenz kleiner als ist als die minimale Hörfrequenz des Menschen, so dass sichergestellt ist, dass die Auslenkung (L) der Lautsprechermembran keine Schallwellen erzeugt, die Frequenzanteile aufweisen, die für das menschliche Gehör hörbar sind. Die erste (T1) und dritte Zeitdauer (T3) kann beispielsweise jeweils 25 ms andauern.

Während der Prüfsequenzdauer (TS) wird die Messgröße (U) erfasst, die repräsentativ ist für eine Spannung, die an einer zu dem Lautsprecher (20) in Serie geschalteten Referenzschaltung (39) abfällt und abhängig von einem Vergleich der Messgröße (U) mit einem vorgegebenen Referenzwert wird die Lautsprecheranordnung (10) als funktionsfähig eingestuft. Beispielsweise kann die Messgröße (U) während der zweiten Zeitdauer (T2) einmal oder mehrmals erfasst und ausgewertet werden.

Figur 3 zeigt einen beispielhaften zeitlichen Verlauf einer Auslenkung (L) der Lautsprechermembran. Das Tastverhältnis kann beispielsweise derart sich verändernd vorgegeben werden, dass die Auslenkung (L) der Lautsprechermembran während der ersten Zeitdauer (T1) von einem Ruhelagewert der Lautsprechermembran monoton ansteigt bis zu einem vorgegebenen Auslenkungswert, während der zweiten Zeitdauer (T2) die Auslenkung (L) der Lautsprechermembran den vorgegebenen Auslenkungswert aufweist und während der dritten Zeitdauer (T3) die Auslenkung (L) von dem vorgegebenen Auslenkungswert monoton auf den Ruhelagewert abfällt.

Beispielsweise kann das Tastverhältnis derart sich verändernd vorgegeben werden, dass die Auslenkung (L) der Lautsprechermembran während der ersten Zeitdauer (T1) von dem Ruhelagewert ansteigt bis zu dem vorgegebenen Auslenkungswert gemäß einem ansteigenden sin²-Funktionsverlauf, während der zweiten Zeitdauer (T2) die Auslenkung (L) der Lautsprechermembran den vorgegebenen Auslenkungswert aufweist und während der dritten Zeitdauer (T3) die Auslenkung (L) von dem vorgegebenen Auslenkungswert auf den Ruhelagewert abfällt gemäß eines abfallenden sin²-Funktionsverlaufs.

Figur 4 zeigt ein Frequenzdiagramm mit einem hörbaren Frequenzbereich (B1) des Menschen sowie einem Funktionsfrequenzbereich (B2) des Lautsprechers (20), in dem die Lautsprechermembran auslenkbar ist. Die Lautsprechermembran weist beispielsweise eine obere maximale Grenzfrequenz auf, bis zu der eine Auslenkung der Lautsprechermembran erfolgen kann. Ferner wird ein dritter Frequenzbereich (B3) gezeigt, der einen Übergangsbereich des Lautsprechers (20) repräsentiert, in dem der Lautsprecher (20) vorzugsweise betrieben wird.

Ferner zeigt Figur 4 verschiedene Frequenzen in Bezug auf das Pulsprüfsignal (P) und den Lautsprecher (20).

Eine Pulsfrequenz (fP) des Pulsprüfsignals (P) ist konstant. Die Pulsfrequenz (fP) des Pulsprüfsignals (P) ist beispielsweise größer als eine Eigenfrequenz (fM) der Lautsprechermembran. Die Eigenfrequenz (fM) der Lautsprechermembran ist beispielsweise 3 kHz. Die Pulsfrequenz (fP) des Pulsprüfsignals (P) ist beispielsweise größer als eine maximale Hörfrequenz des Menschen. Vorzugsweise wird die Pulsfrequenz (fP) derart gewählt, dass sie kleiner ist als die obere maximale Grenzfrequenz des Lautsprechers (20).

Die Prüfsequenzdauer (TS) kann beispielsweise 100 ms sein. Die Prüfsequenz wird beispielsweise in vorgegebenen Zeitabständen wiederholt. Die zu der Prüfsequenzdauer (TS) korrespondierende Prüfsequenzfrequenz ist beispielsweise 10 Hz. Die Prüfsequenzfrequenz wird vorzugsweise so gewählt, dass sie unterhalb des hörbaren Frequenzbereichs (B1) des Menschen liegt.

Ein erster Puls des Pulsprüfsignals (P) weist eine sehr kurze Pulsdauer (td) auf, zum Beispiel 20 ns; das heißt der niedrigste Frequenzanteil des ersten Pulses liegt bei näherungsweise 20 MHz und somit weit außerhalb des hörbaren Frequenzbereichs (B1). Solch ein kurzer Puls ermöglicht noch keine Membranauslenkung. Aus diesem Grund wird beispielsweise während der ersten Zeitdauer (T1) das Tastverhältnis sich derart verändernd vorgegeben, dass die Auslenkung (L) der Lautsprechermembran während der ersten Zeitdauer (T1) von dem Ruhelagewert ansteigt bis zu dem vorgegebenen Auslenkungswert gemäß einem ansteigenden sin²-Funktionsverlauf. Diese Art der Auslenkung (L) bewirkt, dass höhere und hörbare Frequenzanteile stark reduziert werden können. Mittels einer Fouriertransformation des Verlaufs der Auslenkung (L) der Lautsprechermembran kann beispielsweise eine Frequenz (fA) des Anstiegs ermittelt werden. Die Frequenz des Anstiegs ist in diesem Fall kleiner als eine minimale Hörfrequenz des Menschen.

## Patentansprüche

1. Verfahren zur Überprüfung einer Lautsprecheranordnung (10) mit einem Lautsprecher (20), der zur Erzeugung eines akustischen Signals eine Lautsprechermembran aufweist, und einer Ansteuerschaltung (30) zur elektrischen Ansteuerung des Lautsprechers (20), bei dem das Verfahren folgende Schritte umfasst:
- der Lautsprecher (20) wird über die Ansteuerschaltung (30) während einer jeweiligen Prüfsequenzdauer (TS) mit einem digitalen Pulsprüfsignal (P) beaufschlagt,
- eine Messgröße (U) wird während der jeweiligen Prüfsequenzdauer (TS) erfasst, die repräsentativ ist für eine Spannung, die an einer zu dem Lautsprecher (20) in Serie geschalteten Referenzschaltung (39) abfällt, und
- abhängig von einem Vergleich der Messgröße (U) mit einem vorgegebenen Referenzwert wird die Lautsprecheranordnung (10) als funktionsfähig eingestuft,
**dadurch gekennzeichnet, dass** das Prüfsignal (P) ein sich vorgegeben änderndes Tastverhältnis aufweist, wobei das Tastverhältnis derart sich verändernd vorgegeben wird, dass zu Beginn der Prüfsequenzdauer (TS) sich das Tastverhältnis über mehrere Periodendauern der Prüfsequenzdauer (TS) erhöht und zum Ende der Prüfsequenzdauer (TS) sich das Tastverhältnis über mehrere Periodendauern der Prüfsequenzdauer (TS) verringert.

2. Verfahren nach Anspruch 1, bei dem eine Pulsfrequenz (fP) des Pulsprüfsignals (P) größer ist als eine Eigenfrequenz (fM) der Lautsprechermembran.

3. Verfahren nach Anspruch 1 oder 2, bei dem die Pulsfrequenz (fP) des Pulsprüfsignals (P) größer ist als eine maximale Hörfrequenz eines Menschen.

4. Verfahren nach einem der vorstehenden Ansprüche, bei dem
- die jeweilige Prüfsequenzdauer (TS) eine erste Zeitdauer (T1), eine zweite Zeitdauer (T2), die unmittelbar auf die erste Zeitdauer (T1) folgt, und eine dritte Zeitdauer (T3) umfasst, die unmittelbar auf die zweite Zeitdauer (T2) folgt, und
- während der ersten Zeitdauer (T1) das Tastverhältnis von 0 % auf 100 % ansteigt,
- innerhalb der zweiten Zeitdauer (T2) das Tastverhältnis konstant 100 % ist und
- während einer dritten Zeitdauer (T3) das Tastverhältnis von 100 % auf 0 % absinkt, wobei eine Geschwindigkeit, mit der sich das Tastverhältnis jeweils während der ersten Zeitdauer (T1) und/oder der dritten Zeitdauer (T3) ändert, so gewählt wird, dass der Kehrwert der Geschwindigkeit eine Frequenz repräsentiert, die kleiner ist als eine minimale Hörfrequenz des Menschen.

5. Verfahren nach einem der vorstehenden Ansprüche, bei dem das Tastverhältnis derart sich verändernd vorgegeben wird, dass die Auslenkung (L) der Lautsprechermembran während der ersten Zeitdauer (T1) von einem Ruhelagewert der Lautsprechermembran monoton ansteigt bis zu einem vorgegebenen Auslenkungswert, während der zweiten Zeitdauer (T2) die Auslenkung (L) der Lautsprechermembran den vorgegebenen Auslenkungswert aufweist und während der dritten Zeitdauer (T3) die Auslenkung (L) von dem vorgegebenen Auslenkungswert monoton auf den Ruhelagewert abfällt.

6. Verfahren nach einem der vorstehenden Ansprüche, bei dem das Tastverhältnis derart sich verändernd vorgegeben wird, dass die Auslenkung (L) der Lautsprechermembran während der ersten Zeitdauer (T1) von dem Ruhelagewert ansteigt bis zu dem vorgegebenen Auslenkungswert gemäß einem ansteigenden sin²-Funktionsverlauf, während der zweiten Zeitdauer (T2) die Auslenkung (L) der Lautsprechermembran den vorgegebenen Auslenkungswert aufweist und während der dritten Zeitdauer (T3) die Auslenkung (L) von dem vorgegebenen Auslenkungswert auf den Ruhelagewert abfällt gemäß eines abfallenden sin²-Funktionsverlaufs.

7. Vorrichtung (15) zur Überprüfung einer Lautsprecheranordnung (10) mit einem Lautsprecher (20), der zur Erzeugung eines akustischen Signals eine Lautsprechermembran aufweist, und einer Ansteuerschaltung (30) zur elektrischen Ansteuerung des Lautsprechers (20), wobei die Vorrichtung (15) einen Signalgenerator aufweist und ausgebildet ist:
- den Lautsprecher (20) über die Ansteuerschaltung (30) während einer jeweiligen Prüfsequenzdauer (TS) mit einem digitalen Pulsprüfsignal (P) zu beaufschlagen,
- eine Messgröße (U) zu erfassen während der jeweiligen Prüfsequenzdauer (TS), die repräsentativ ist für eine Spannung, die an einer zu dem Lautsprecher (20) in Serie geschalteten Referenzschaltung (39) abfällt, und
- abhängig von einem Vergleich der Messgröße (U) mit einem vorgegebenen Referenzwert die Lautsprecheranordnung (10) als funktionsfähig einzustufen,
**dadurch gekennzeichnet, dass** der Signalgenerator (50) ausgbildet ist, das Prüfsignal derart zu erzeugen, dass das Prüfsignal (P) ein sich vorgegeben änderndes Tastverhältnis aufweist, wobei das Tastverhältnis derart sich verändernd vorgegeben wird, dass zu Beginn der Prüfsequenzdauer (TS) sich das Tastverhältnis über mehrere Periodendauern der Prüfsequenzdauer (TS) erhöht und zum Ende der Prüfsequenzdauer (TS) sich das Tastverhältnis über mehrere Periodendauern der Prüfsequenzdauer (TS) verringert.

## Claims

1. Method for testing a loudspeaker arrangement (10) comprising a loudspeaker (20), which comprises a loudspeaker membrane for generating an acoustic signal, and an actuation circuit (30) for electrically actuating the loudspeaker (20), the method comprising the following steps:
- a digital pulse test signal (P) is applied to the loudspeaker (20) during a respective test sequence duration (TS) by means of the actuation circuit (30),
- a measurement variable (U) is registered during the respective test sequence duration (TS), which measurement variable is representative for a voltage drop across a reference circuit (39) connected in series with the loudspeaker (20), and
- the loudspeaker arrangement is classified (10) as being functional depending on a comparison between the measurement variable (U) and a predetermined reference value,
**characterized in that** the test signal (P) has a predetermined changing duty cycle, the duty cycle being predetermined to change in such a way that, at the start of the test sequence duration (TS), the duty cycle increases over a plurality of period durations of the test sequence duration (TS) and, at the end of the test sequence duration (TS), the duty cycle reduces over a plurality of period durations of the test sequence duration (TS).

2. Method according to Claim 1, wherein a pulse frequency (fP) of the pulse test signal (P) is greater than a natural frequency (fM) of the loudspeaker membrane.

3. Method according to Claim 1 or 2, wherein the pulse frequency (fP) of the pulse test signal (P) is greater than a maximum audible frequency of humans.

4. Method according to one of the preceding claims, wherein
- the respective test sequence duration (TS) comprises a first time duration (T1), a second time duration (T2), which immediately follows the first time duration (T1), and a third time duration (T3), which immediately follows the second time duration (T2), and
- the duty cycle increases from 0% to 100% during the first time duration (T1),
- the duty cycle is constant at 100% within the second time duration (T2), and
- the duty cycle reduces from 100% to 0% during a third time duration (T3), wherein a rate at which the duty cycle respectively changes during the first time duration (T1) and/or the third time duration (T3) is selected in such a way that the reciprocal value of the rate represents a frequency that is lower than a minimum audible frequency of humans.

5. Method according to one of the preceding claims, wherein the duty cycle is predetermined to change in such a way that the deflection (L) of the loudspeaker membrane increases monotonically from a rest position value of the loudspeaker membrane to a predetermined deflection value during the first time duration (T1), the deflection (L) of the loudspeaker membrane has the predetermined deflection value during the second time duration (T2), and the deflection (L) decreases monotonically from the predetermined deflection value to the rest position value during the third time duration (T3).

6. Method according to one of the preceding claims, wherein the duty cycle is predetermined to change in such a way that the deflection (L) of the loudspeaker membrane increases from the rest position value to the predetermined deflection value in accordance with an increasing sin² function profile during the first time duration (T1), the deflection (L) of the loudspeaker membrane has the predetermined deflection value during the second time duration (T2), and the deflection (L) decreases from the predetermined deflection value to the rest position value in accordance with a decreasing sin² function profile during the third time duration (T3).

7. Device (15) for testing a loudspeaker arrangement (10) comprising a loudspeaker (20), which comprises a loudspeaker membrane for generating an acoustic signal, and an actuation circuit (30) for electrically actuating the loudspeaker (20), the device (15) having a signal generator and being embodied:
- to apply a digital pulse test signal (P) to the loudspeaker (20) during a respective test sequence duration (TS) by means of the actuation circuit (30),
- to register a measurement variable (U) during the respective test sequence duration (TS), which measurement variable is representative for a voltage drop across a reference circuit (39) connected in series with the loudspeaker (20), and
- to classify the loudspeaker arrangement (10) as being functional depending on a comparison between the measurement variable (U) and a predetermined reference value,
**characterized in that** the signal generator (50) is embodied to generate the test signal in such a way that the test signal (P) has a predetermined changing duty cycle, the duty cycle being predetermined to change in such a way that, at the start of the test sequence duration (TS), the duty cycle increases over a plurality of period durations of the test sequence duration (TS) and, at the end of the test sequence duration (TS), the duty cycle reduces over a plurality of period durations of the test sequence duration (TS).

## Revendications

1. Procédé de contrôle d'un arrangement de haut-parleur (10) comprenant un haut-parleur (20) qui possède une membrane de haut-parleur pour générer un signal sonore et un circuit d'excitation (30) destiné à exciter électriquement le haut-parleur (20), le procédé comprenant les étapes suivantes :
- le haut-parleur (20) est alimenté avec un signal de contrôle impulsionnel (P) numérique par le biais du circuit d'excitation (30) pendant une durée de séquence d'impulsions (TS) correspondante,
- une grandeur mesurée (U) est acquise pendant la durée de séquence d'impulsions (TS) correspondante, laquelle est représentative d'une chute de tension aux bornes d'un circuit de référence (39) branché en série avec le haut-parleur (20), et
- l'arrangement de haut-parleur (10) est classifié comme étant fonctionnel en fonction d'une comparaison de la grandeur mesurée (U) avec une valeur de référence prédéfinie, **caractérisé en ce que** le signal de contrôle (P) possède un rapport cyclique à variation prédéfinie, la variation du rapport cyclique étant prédéfinie de telle sorte qu'au début de la durée de séquence d'impulsions (TS), le rapport cyclique augmente sur plusieurs durées de période de la durée de séquence d'impulsions (TS) et, à la fin de la durée de séquence d'impulsions (TS), le rapport cyclique diminue sur plusieurs durées de période de la durée de séquence d'impulsions (TS).

2. Procédé selon la revendication 1, selon lequel une fréquence d'impulsion (fP) du signal de contrôle impulsionnel (P) est supérieure à une fréquence propre (fM) de la membrane du haut-parleur.

3. Procédé selon la revendication 1 ou 2, selon lequel la fréquence d'impulsion (fP) du signal de contrôle impulsionnel (P) est supérieure à une fréquence audible maximale d'une personne.

4. Procédé selon l'une des revendications précédentes, selon lequel
- la durée de séquence d'impulsions (TS) correspondante comprend une première durée (T1), une deuxième durée (T2) qui suit immédiatement la première durée (T1), et une troisième durée (T3) qui suit immédiatement la deuxième durée (T2), et
- pendant la première durée (T1), le rapport cyclique augmente de 0 % à 100 %,
- le rapport cyclique est constant à 100 % au sein de la deuxième durée (T2) et
- pendant la troisième durée (T3), le rapport cyclique diminue de 100 % à 0 %, une vitesse à laquelle le rapport cyclique varie respectivement pendant la première durée (T1) et/ou pendant la troisième durée (T3) étant choisie de telle sorte que la valeur inverse de la vitesse représente une fréquence qui est inférieure à une fréquence audible minimale de l'homme.

5. Procédé selon l'une des revendications précédentes, selon lequel la variation du rapport cyclique est prédéfinie de telle sorte que la déviation (L) de la membrane de haut-parleur pendant la première durée (T1) augmente de manière monotone depuis une valeur de position de repos de la membrane de haut-parleur jusqu'à une valeur de déviation prédéfinie, pendant la deuxième durée (T2) la déviation (L) de la membrane de haut-parleur présente la valeur de déviation prédéfinie et pendant la troisième durée (T3) la déviation (L) décroit de manière monotone depuis la valeur de déviation prédéfinie à la valeur de position de repos.

6. Procédé selon l'une des revendications précédentes, selon lequel la variation du rapport cyclique est prédéfinie de telle sorte que la déviation (L) de la membrane de haut-parleur pendant la première durée (T1) augmente depuis la valeur de position de repos jusqu'à la valeur de déviation prédéfinie selon une courbe de fonction sin² croissante, pendant la deuxième durée (T2) la déviation (L) de la membrane de haut-parleur présente la valeur de déviation prédéfinie et pendant la troisième durée (T3) la déviation (L) décroit selon une courbe de fonction sin² décroissante depuis la valeur de déviation prédéfinie à la valeur de position de repos.

7. Dispositif (15) de contrôle d'un arrangement de haut-parleur (10) comprenant un haut-parleur (20) qui possède une membrane de haut-parleur pour générer un signal sonore et un circuit d'excitation (30) destiné à exciter électriquement le haut-parleur (20), le dispositif (15) possédant un générateur de signal et étant configuré pour :
- alimenter le haut-parleur (20) avec un signal de contrôle impulsionnel (P) numérique par le biais du circuit d'excitation (30) pendant une durée de séquence d'impulsions (TS) correspondante,
- acquérir une grandeur mesurée (U) pendant la durée de séquence d'impulsions (TS) correspondante, laquelle est représentative d'une chute de tension aux bornes d'un circuit de référence (39) branché en série avec le haut-parleur (20), et
- suivant une comparaison de la grandeur mesurée (U) avec une valeur de référence prédéfinie, classifier l'arrangement de haut-parleur (10) comme étant fonctionnel,
**caractérisé en ce que** le générateur de signal (50) est configuré pour générer le signal de contrôle de telle sorte que le signal de contrôle (P) possède un rapport cyclique à variation prédéfinie, la variation du rapport cyclique étant prédéfinie de telle sorte qu'au début de la durée de séquence d'impulsions (TS), le rapport cyclique augmente sur plusieurs durées de période de la durée de séquence d'impulsions (TS) et, à la fin de la durée de séquence d'impulsions (TS), le rapport cyclique diminue sur plusieurs durées de période de la durée de séquence d'impulsions (TS).
